# DEMANDE DE BREVET EUROPEEN

(11) **EP 1 319 842 A1**
(43) Date de publication de la demande: **18.06.2003**
(21) Numéro de dépôt: 01870277.9
(22) Date de dépôt: 17.12.2001
(51) Int. Cl.: F04D 29/32, F01D 5/30

(54) **Rotor ou élément rotorique pour turbocompresseur**

(71) Demandeur: Techspace Aero S.A., 4041 Herstal (BE)
(72) Inventeur: Benedetto, Dante, 4340 Awans (BE); Lauvergnat, Jack-Pierre, 77176 Savigny Le Temple (FR)
(74) Mandataire: Van Malderen, Joelle

(57) **Abrégé**

La présente invention se rapporte à un rotor (100) ou élément rotorique pour turbocompresseur, constituant le support d'au moins un étage rotorique (3,3') comprenant une série d'aubes mobiles (70,71,72,...;70',71',72',...), dans lequel est prévue au moins une gorge (10,10') pour permettre un engagement des pieds (80,81,82,...;80',81',82',...) d'une série d'aubes mobiles, caractérisé en ce que ledit rotor (100) ou élément rotorique comprend au moins deux couronnes individuelles (20,21,22,...) comprenant à leur périphérie latérale des demi-profils (110,110'; 111,111';...) qui, lors de la juxtaposition des couronnes individuelles, réalisent une gorge complète (10,10') dans laquelle sont engagés les pieds (80,81,82,...; 80',81',82',...) de la série d'aubes mobiles (70,71,72,...; 70',71',72',...).

## Description

### Objet de l'invention

La présente invention se rapporte aux compresseurs, spécialement aux turbocompresseurs.

Elle concerne plus particulièrement les rotors des turbocompresseurs.

### Etat de la technique

Les turbocompresseurs sont bien connus dans l'état de la technique et sont utilisés notamment pour les moteurs à double corps, les turbosoufflantes et les turboréacteurs.

Ces turbocompresseurs, qui peuvent être du type à basse pression ou du type à haute pression, sont, pour l'essentiel, constitués d'une succession d'étages rotoriques d'aubes mobiles en alternance avec des étages statoriques d'aubes fixes (également dénommés étages redresseurs) .

Dans le cas des compresseurs basse pression, les aubes des différents étages rotoriques successifs des compresseurs sont fixées sur un seul et unique élément rotorique ou rotor. A la périphérie dudit rotor sont usinées une succession de gorges qui permettent l'enchâssement des pieds des aubes mobiles des différents étages rotoriques.

Dans le cas où un rotor est commun à plusieurs étages rotoriques, par exemple trois ou quatre, ce rotor comprendra, disposées à sa périphérie, plusieurs gorges annulaires.

Plus précisément, le rotor comprendra donc, disposée selon un premier rayon de manière circulaire, une première gorge dans laquelle sera disposée une première série d'aubes mobiles de manière à constituer un premier étage rotorique.

Le rotor comprendra ensuite, disposée à une certaine distance de la première gorge (qui correspond à la largeur d'un étage redresseur), une seconde gorge dans laquelle sera disposée une seconde série d'aubes mobiles de manière à constituer un second étage rotorique, et ainsi de suite.

Cependant, pour permettre l'enchâssement des pieds de la série d'aubes mobiles dans la gorge annulaire, cette dernière est munie d'au moins une encoche ou ouverture radiale qui permet l'insertion successive des pieds de la série d'aubes mobiles.

Après placement de la dernière aube de la série, des moyens de blocage appropriés tels que des verrous sont utilisés pour bloquer le pied de cette dernière aube mobile. Ces moyens de blocage permettent également d'éviter tout déplacement des pieds de la série d'aubes mobiles au sein même de la gorge annulaire.

Cette conception des rotors connus est coûteuse et complexe à réaliser. En outre, les ouvertures ou encoches percées dans le fond des gorges fragilisent particulièrement le rotor, ce qui bien entendu constitue un désavantage supplémentaire.

Enfin, les moyens de blocage, et en particulier les verrous, utilisés pour immobiliser les aubes dans les gorges correspondantes provoquent des perturbations de la veine aérodynamique du fluide, ce qui génère des pertes de charges et des vibrations nocives au bon fonctionnement du turbocompresseur.

Un dernier inconvénient très important de la présence de tels dispositifs de blocage réside dans l'ovalisation du rotor après une certaine période de fonctionnement.

### Buts de l'invention

La présente invention vise à remédier aux inconvénients énoncés plus haut des rotors des turbocompresseurs connus, en fournissant un rotor de conception nouvelle destiné plus particulièrement à un compresseur basse pression et dans lequel la fixation des aubes mobiles dans les gorges du rotor est simplifiée et ne nécessite plus l'usage d'éléments de blocage tels que des verrous, générateurs de perturbations.

### Principaux éléments caractéristiques de l'invention

La présente invention se rapporte à un rotor ou élément rotorique pour un turbocompresseur, constituant le support d'au moins un étage rotorique d'aubes mobiles, dans lequel est prévue au moins une gorge pour permettre l'engagement des pieds d'une série d'aubes mobiles, caractérisé en ce que ledit rotor ou élément rotorique comprend au moins deux couronnes individuelles comprenant à leur périphérie latérale des demi-profils qui, lors de la juxtaposition des couronnes individuelles, réalisent une gorge complète dans laquelle sont engagés les pieds d'une série d'aubes mobiles. Chaque gorge est délimitée par des lèvres ou rebords.

On entend par demi-profil une forme qui délimite latéralement ladite couronne et qui permet de recréer une gorge complète présentant un fond ou non lorsque l'on accoste ou juxtapose deux couronnes successives.

Ce profil pourra être constitué par la juxtaposition de deux demi-alvéoles (1/2 par couronne juxtaposée) ou deux demi-rainures ou être simplement sous forme plane.

Selon une première forme d'exécution, l'invention se rapporte à un rotor ou élément rotorique pour turbocompresseur comprenant un seul étage rotorique avec une seule série d'aubes mobiles.

Selon cette forme d'exécution préférée, la virole est essentiellement annulaire et est formée de deux couronnes annulaires qui sont juxtaposées. Des demi-profils sont ménagés latéralement à la périphérie de chacune des couronnes, de telle sorte que les demi-profils d'une couronne se trouvent en regard des demi-profils de la couronne consécutive pour reconstituer la gorge destinée à recevoir les pieds de la série d'aubes mobiles de l'étage rotorique.

Pour assembler les aubes sur le rotor, il suffit dès lors d'écarter les deux couronnes pour ouvrir la gorge, d'engager ensuite les pieds des aubes dans les demi-profils d'une des couronnes, puis de juxtaposer les deux couronnes pour refermer les demi-profils constituant la gorge et emprisonner les pieds d'une série d'aubes mobiles successives. Les deux couronnes sont ensuite solidarisées par des moyens propres.

Avantageusement, la fixation des deux couronnes du rotor peut être réalisée par tout moyen connu approprié et est de préférence rendue amovible. A cet effet, elle peut par exemple être réalisée par soudure, au moyen de rivets ou au moyen de vis.

Selon l'invention, on préfère toutefois faire usage d'un moyen de fixation des couronnes, qui soit amovible. L'usage d'un moyen de fixation amovible présente l'avantage de permettre le remplacement d'une aube détériorée par exemple.

A cet effet, dans une forme de réalisation avantageuse de l'invention, les deux couronnes consécutives sont fixées l'une à l'autre de manière amovible, par un assemblage de boulons et d'écrous traversant des brides solidaires desdites couronnes.

Selon la présente invention, les demi-profils de la couronne présentent une forme telle que la gorge formée par la juxtaposition des deux demi-profils présentera une forme complémentaire du profil des pieds de la série d'aubes mobiles qui seront enchâssés ou engagés dans ladite gorge.

Selon une autre forme d'exécution, les demi-profils de le couronne présentent une forme de demi-alvéole, de sorte que la gorge formée par la juxtaposition des deux demi-profils présente un profil en queue d'aronde qui correspondra au profil des pieds dits à forme de la série d'aubes mobiles qui seront enchâssés ou engagés dans ladite gorge.

De manière alternative, les demi-profils des couronnes présentent une forme plane de sorte que la gorge formée par la juxtaposition des deux demi-profils présente une rainure qui permet aux pieds rectilignes ou plans de la série d'aubes mobiles d'y être enchâssés.

L'immobilisation de la série d'aubes mobiles au sein d'une gorge peut ensuite être avantageusement obtenue à l'aide de tout moyen adéquat, par exemple à l'aide d'une vis de blocage traversant le rotor.

Selon l'autre forme d'exécution, la présente invention se rapporte à un rotor pour turbocompresseur comprenant une succession d'étages rotoriques, le rotor étant commun dans ce cas à plusieurs étages avec plusieurs séries d'aubes mobiles. Dans le cas particulier d'un compresseur présentant un rotor commun à deux étages rotoriques, le turbocompresseur comprend deux séries d'aubes mobiles et le rotor comprend une couronne intermédiaire et deux couronnes d'extrémité. La couronne intermédiaire présente sur chacune de ses faces des demi-profils qui correspondent aux demi-profils présents sur chacune des couronnes d'extrémité de manière à reconstituer lors de l'assemblage les deux gorges complètes pour l'enchâssement des deux séries d'aubes mobiles des deux étages rotoriques successifs.

La généralisation de ce principe à plusieurs étages rotoriques (trois, quatre ou cinq) peut bien entendu être aisément comprise par l'homme de l'art.

L'invention concerne également un turbocompresseur comprenant un stator et un rotor conforme à l'invention, tel que défini plus haut.

Dans le turbocompresseur selon l'invention, le stator comprend un ou plusieurs étages d'aubes fixes, alternant avec les étages d'aubes tournantes du rotor.

Le turbocompresseur selon l'invention peut par exemple être une turbosoufflante, un turboréacteur ou une turbine à gaz couplée à un alternateur pour la production d'électricité.

L'invention présente de multiples avantages, à la fois en ce qui concerne la construction des rotors et le fonctionnement des turbocompresseurs. D'une part, la construction des rotors est plus simple et plus économique du fait qu'elle n'impose plus un usinage coûteux de gorges complètes ni celui de supports d'aubes correspondants. D'autre part, elle supprime la nécessité de pratiquer des ouvertures latérales à travers le rotor pour le passage des aubes, ce qui simplifie la construction du rotor et évite la présence de zones à fortes contraintes dans le rotor. Ne nécessitant plus de verrous de retenue des aubes sur le rotor, l'invention présente l'avantage supplémentaire de réduire les pertes de charge dans l'écoulement du fluide, de réduire les vibrations dans les turbocompresseurs et surtout de réduire ou supprimer l'ovalisation du rotor en fonctionnement. Toutes autres choses étant égales par ailleurs, elle présente ainsi l'avantage d'améliorer le rendement des turbocompresseurs et de réduire les sollicitations mécaniques auxquelles ils sont soumis.

### Brève description des figures

La figure 1 représente une vue générale d'un turbocompresseur classique.

La figure 2 est une vue en coupe transversale d'une partie d'un rotor selon l'état de la technique.

La figure 3 est une vue éclatée, en élévation, d'une partie d'un rotor montrant les éléments de blocage constitués par des verrous utilisés pour fixer la dernière aube dans une gorge selon l'état de la technique.

La figure 4 est une vue en coupe transversale d'un rotor selon une réalisation qui combine deux formes d'exécution particulières de la présente invention.

### Description d'une forme d'exécution préférée de l'invention

Dans ces figures, des mêmes notations de référence désignent des éléments identiques.

Comme illustré à la figure 1, l'étage de compression d'un turbofan est composé d'une série d'étages rotoriques 3,3',3",... alternant avec une série d'étages statoriques ou redresseurs 2,2'/2",...

A la Fig. 1, pour chaque étage, on ne représente en coupe que la première aube 70, 70', 70" pour chaque étage rotorique ou 60, 60', 60" pour chaque étage redresseur ou statorique.

En effet, tandis que chaque étage rotorique 3,3',3",... comprend une série d'aubes mobiles 70,71,72,... , chaque étage redresseur ou statorique 2,2',2",... comprend une série d'aubes fixes respectivement 60,61,62,...

Chaque étage redresseur 2,2',2",... comprend en outre une virole intérieure respectivement 4,4',4",... reliée à une virole extérieure respectivement 5,5',5",... par la série d'aubes fixes respectivement 60,61,62,...; 60',61',62',... ou 60",61",62", ... Lesdites viroles intérieures 4,4',4",... et lesdites viroles extérieures 5,5',5",... sont donc propres à chacun des étages redresseurs 2,2',2",...

Sur le rotor 100 sont fixées plusieurs séries d'aubes mobiles, respectivement 70,71,72; 70',71',72',... constituant autant d'étages rotoriques 3,3',3",... On a donc pour tous les étages rotoriques 3,3',3" un seul et même rotor 100 à la périphérie duquel sont creusées des gorges 10,10',10".

Un tel rotor est représenté aux Figs. 2 et 3 selon l'arrière-plan technologique. Il correspond à un rotor annulaire monobloc 100, fixé transversalement à un disque 15 (destiné par exemple à être couplé à un moteur). Le rotor 100 est généralement en titane. Les gorges 10,10',10" sont usinées à sa périphérie et correspondent chacune à un étage rotorique 3,3',3". Les gorges 10,10',10" sont destinées à recevoir les pieds 80,81,82,...;80',81',82',... et 80",81",82",... des séries successives d'aubes mobiles 70,71,72,...;70',71',72',... et 70",71",72",...

Lorsque le turbofan fonctionne, le gaz traverse d'abord le premier étage redresseur 2 du compresseur où son vecteur vitesse est repositionné afin d'être entraîné par le deuxième étage rotorique d'aubes tournantes 3' avant de rejoindre le deuxième étage redresseur 2' pour être à nouveau repositionné en 3", etc. Le gaz subit ainsi un cycle d'entraînement repositionnement à l'issue duquel son énergie cinétique diminue progressivement tandis que sa pression croît.

La Fig. 3 représente une gorge 10 dans laquelle sont enchâssés successivement les pieds 80,81,82,...89 des aubes mobiles 70,71,72,...79 d'un seul étage rotorique.

Dans ce but, des ouvertures latérales 14 sont pratiquées dans ladite gorge 10. Après l'introduction de la dernière aube 79, celle-ci est fixée à l'aide de un ou plusieurs éléments de blocage 30,32.

Le rotor représenté à la Fig. 4 est conforme à la présente invention. Il représente une vue d'esprit dans lequel deux étages rotoriques sont représentés.

Le premier étage rotorique 3 est constitué d'une série d'aubes mobiles 70,71,... toutes similaires et présentant un pied 80,81,... en forme de queue d'aronde, tandis que le deuxième étage rotorique 3' présente des aubes 70',71',... toutes similaires et ayant un pied 80',81',... rectiligne ou plat.

En conséquence, ainsi que représenté à la figure, les gorges 10 et 10' destinées à recevoir les pieds des premier et second étages 3 et 3' sont conformées de manière différente.

En pratique, cependant, on doit comprendre que l'on aura un seul et même profil pour les diverses gorges destinées à réaliser les différents étages rotoriques.

Selon la présente invention, le rotor 100 est constitué d'au moins deux couronnes, et dans le présent cas de trois couronnes 20, 21 et 22 destinées à réaliser la virole intérieure des différents étages rotoriques 3,3'.

Selon l'exemple d'exécution décrit à la Fig. 4, la couronne intermédiaire 21 présente sur chacune de ses faces latérales un demi-profil annulaire, tandis que les couronnes d'extrémité 20 et 22 présentent sur une seule de leurs deux faces latérales un demi-profil annulaire correspondant à celui disposé en face sur la couronne à laquelle il est jusxtaposé. La juxtaposition de ces demi-profils permettra de réaliser une gorge complète 10,10' permettant l'insertion des pieds 80,81,... ou 80',81',... des séries d'aubes 70,71,... ou 70',71',....

Après placement desdits pieds desdites aubes dans les gorges correspondantes, les couronnes 20,21,22 sont solidarisées l'une à l'autre de manière à former le rotor 100 complètement.

La fixation des diverses couronnes est réalisée à l'aide de tout moyen approprié.

Dans la figure représentée, on propose de réaliser des brides 115,115',116,116' dans lesquelles est prévue une ouverture par laquelle passe un ensemble tige-boulon-écrou.

Concrètement, pour fixer les différentes séries d'aubes mobiles, il suffit de désolidariser les diverses couronnes 20,21,22, de les écarter pour ouvrir les gorges 10,10',..., d'insérer chaque série de pieds 80,81,82,... d'aubes mobiles 70,71,72,... entre les deux couronnes, puis de rapprocher et de juxtaposer à nouveau les couronnes 20,21 de manière à emprisonner et à immobiliser lesdits pieds dans les gorges respectives.

On notera que les profils des gorges et donc les demi-profils les constituant peuvent prendre des formes diverses et autres que celles mentionnées dans les deux exemples d'exécution préférés. Ces profils peuvent être de forme en queue d'aronde, circulaire ou polygonale. De même, les pieds des aubes mobiles peuvent également être de forme en queue d'aronde, circulaire ou polygonale, pour autant que le profil desdits pieds desdites aubes mobiles soit complémentaire et corresponde à celui desdites gorges.

## Revendications

1. Rotor (100) ou élément rotorique pour turbocompresseur, constituant le support d'au moins un étage rotorique (3,3') comprenant une série d'aubes mobiles (70,71,72,...;70',71',72',...), dans lequel est prévue au moins une gorge (10,10') pour permettre un engagement des pieds (80,81,82,...;80',81',82',...) d'une série d'aubes mobiles, **caractérisé en ce que** ledit rotor (100) ou élément rotorique comprend au moins deux couronnes individuelles (20,21,22,...) comprenant à leur périphérie latérale des demi-profils (110,110'; 111,111';...) qui, lors de la juxtaposition des couronnes individuelles, réalisent une gorge complète (10,10') dans laquelle sont engagés les pieds (80,81,82,...; 80',81',82',...) de la série d'aubes mobiles (70,71,72,...; 70',71',72',...).

2. Rotor ou élément rotorique selon la revendication 1, **caractérisé en ce que** les deux couronnes consécutives (20,21,22) sont fixées l'une à l'autre de manière amovible ou inamovible.

3. Rotor ou élément rotorique selon la revendication 2, **caractérisé en ce que** les deux couronnes consécutives (20,21,22) sont fixées l'une à l'autre par un assemblage de boulons et d'écrous (13,13') traversant des brides (115,115';116,116') solidaires des couronnes (20,21,22).

4. Rotor ou élément rotorique selon l'une quelconque des revendications 1 à 3, **caractérisé en ce que** la gorge (10,10'), lorsqu'elle est reconstituée, présente une forme en queue d'aronde, circulaire, polygonale ou plane, dans laquelle les pieds (80,81,82,...; 80',81',82',...) de forme complémentaire de la série d'aubes mobiles (70,71,72,...; 70',71',72',...) sont emboîtés ou engagés.

5. Turbocompresseur comprenant un rotor et un stator, **caractérisé en ce que** le rotor est conforme à l'une quelconque des revendications 1 à 4.

6. Turbocompresseur selon la revendication 5, **caractérisé en ce qu'**il est une turbosoufflante.

7. Turbocompresseur selon la revendication 6, **caractérisé en ce qu'**il est un turboréacteur.
